# EUROPÄISCHE PATENTSCHRIFT

(11) **EP 0 879 199 B1**
(45) Veröffentlichungstag und Bekanntmachung des Hinweises auf die Patenterteilung: **22.03.2000**
(21) Anmeldenummer: 97901025.3
(22) Anmeldetag: 15.01.1997
(51) Int. Cl.: B65H 27/00, B65H 18/16, B65H 18/26

(54) **WALZE FÜR EINE WICKELMASCHINE**
ROLLER FOR A WINDING MACHINE
ROULEAU POUR ENROULEUR

(30) Priorität: 30.01.1996 DE 19603211; 04.09.1996 DE 29615385 U
(43) Veröffentlichungstag der Anmeldung: 25.11.1998
(73) Patentinhaber: Jagenberg Papiertechnik GmbH, 41468 Neuss (DE)
(72) Erfinder: PETERS, Hans-Friedrich, D-40882 Ratingen (DE); MÜLLER, Georg, D-41466 Neuss (DE)
(74) Vertreter: Thul, Hermann, Dipl.-Phys.
(86) Internationale Anmeldenummer: EP9700146
(87) Internationale Veröffentlichungsnummer: WO9728075

(56) Entgegenhaltungen:
- EP-A- 0 157 062
- EP-A- 0 274 096
- EP-A- 0 562 266
- EP-A- 0 683 125
- WO-A-92/07784
- DE-A- 19 505 870
- DE-U- 9 204 175
- DE-U- 9 420 003
- FR-A- 2 153 871
- US-A- 3 503 567
- US-A- 3 565 746
- US-A- 3 972 135
- US-A- 4 193 559
- US-A- 5 101 930

## Beschreibung

### Technisches Gebiet

Die Erfindung betrifft eine Trag-, Stütz- oder Druckwalze für eine Wickelmaschine, insbesondere zum Aufwickeln von Papier- oder Kartonbahnen, die dazu vorgesehen ist, beim Aufwickeln unter Druck an Wickelrollen anzuliegen, und eine Wickelmaschine mit einer erfindungsgemäßen Walze.

### Stand der Technik

Zur Herstellung von Wickelrollen aus durch Längsschnitte unterteilten Papier- oder Kartonbahnen werden bekannterweise Wickelmaschinen eingesetzt, die eine oder zwei angetriebene Walzen aufweisen, an denen die Wickelrollen beim Aufwickeln an- oder aufliegen. Die Walzen werden als Tragwalzen bezeichnet, falls sie vollständig das Gewicht der aufliegenden Wickelrollen tragen (DE-A 39 24 612). Wird das Gewicht ganz oder teilweise von in die Hülsen der Wickelrollen eingefahrenen, an Tragarmen gelagerten Führungsköpfen gehalten, bezeichnet man die Walzen als Stützwalzen (DE-C 31 02 894, DE-C 40 12 979).

Weiterhin enthalten Wickelmaschinen eine sogenannte Druckwalze, die entgegengesetzt zur Kontaktlinie zwischen einer Wickelrolle und einer Trag- oder Stützwalze gegen die Wickelrollen zu Beginn des Aufwickelns gedrückt wird, wenn die aus dem Rollengewicht resultierende Anpreßkraft für die gewünschte Wickelhärte noch nicht ausreicht, und die zur Stabilität des Wickelns wesentlich beiträgt (DE-C 37 19 093, EP-C 0410093).

Die für die Qualität der Wickelrollen entscheidende Wickelhärte (= Flächenpressung zwischen den Lagen einer Wickelrolle) ist von der Linienlast und den geometrischen Verhältnissen im Nip zwischen einer Wickelrolle und der Trag- oder Stützwalze abhängig. Als Linienlast wird die auf die Wickelrollenbreite normierte Anpreßkraft, gemessen in N/m, bezeichnet. Bei der Herstellung von Wickelrollen ist man bemüht, bei hohen Produktionsgeschwindigkeiten eine vorbestimmte, gleichmäßige Wickelhärte einzustellen, ohne daß Oberflächenbeschädigungen oder Wickelfehler in der Wickelrolle auftreten. Wickelrollenfehler werden durch Überdehnung der Bahn im Nip verursacht. Da die Dehnung im Nip zwischen einer Tragwalze und einer Wickelrolle mit wachsendem Rollendurchmesser ansteigt, begrenzt ihr Wert den maximalen Enddurchmesser einer fehlerfrei gewickelten Wickelrolle.

Um Wickelrollen mit größerem Durchmesser bei guter Wickelqualität herzustellen, wird in der EP-A-0562266 eine Tragwalzen-Wickelmaschine vorgeschlagen, deren auslaufseitige, nicht von der Bahn umschlungene und gegenüber der einlaufseitigen Tragwalze abgesenkten Tragwalze einen Mantel aufweist, der wesentlich stärker verformbar ist als der Mantel der einlaufseitigen Tragwalze. Nach einer Ausführungsform weist die Tragwalze eine äußere Schicht aus Gummi auf, in der Kammern angeordnet sind, die mit dem Innern des aus Stahl bestehenden Tragkörpers verbunden sind. Durch die starke Verformbarkeit soll der Auflagedruck auf den Tragwalzen möglichst begrenzt werden, so daß die Wickelhärte nicht unverhältnismäßig hoch ansteigt.

Das US-Patent 3,503,567 beschreibt eine Wickelmaschine zum Aufwickeln von Papier, das mit druckempfindlichen Kapseln beschichtet ist. Um das Zerdrücken der druckempfindlichen Kapseln im Nip zwischen der Wickelrolle und der Stützwalze zu vermeiden, besteht die Stützwalze aus einem hohlzylinderförmigen Tragkörper aus Metall, auf dessen Mantel eine verformbare Schicht aus einem geschäumten synthetischen Material aufgebracht ist. Die verformbare Schicht der Stützwalze absorbiert einen so großen Anteil des Druckes zwischen der Wickelrolle und der Stützwalze, daß ein Zerbrechen der Kapseln verhindert wird.

### Darstellung der Erfindung

Der Erfindung liegt die Aufgabe zugrunde, eine Walze für eine Wickelmaschine zu schaffen, die beim Einsatz als Trag- oder Stützwalze eine Wicklung ohne Wickelfehler mit geringerer Wickelhärte ermöglicht. Beim Einsatz als Druckwalze soll sie Schwankungen in der Gleichmäßigkeit der Wickelrollen, die z. B. aus Bahnprofilschwankungen resultieren, ausgleichen können, um so die Gleichmäßigkeit des Anpreßdrucks zu gewährleisten.

Diese Aufgabe wird mit den Merkmalen des Patentanspruchs 1 gelöst.

### Kurze Beschreibung der Zeichnung

Die Zeichnung dient zur Erläuterung der Erfindung anhand vereinfacht dargestellter Ausführungsbeispiele.

Es zeigen:
- Figur 1: einen Längsschnitt durch eine erfindungsgemäße Trag- oder Stützwalze,
- Figur 2: einen Querschnitt durch die Walze aus Figur 1,
- die Figurer 3 bis 5: verschiedene Gestaltungen der äußeren Mantelschicht der Walze,
- Figur 6: eine Walze, bei der die kompressible Schicht aus einzeln aufgezogenen Ringen besteht, und
- die Figurer 7 und 8: die Wirkungsweise einer erfindungsgemäßen Tragwalze im Vergleich zu einer Tragwalze nach dem Stand der Technik in einer Tragwalzen-Wickelmaschine.

### Wege zur Ausführung der Erfindung

In Figur 8 ist das Prinzip einer Tragwalzen-Wickelmaschine zum Aufwickeln einer durch Längsschnitte unterteilten Papier- oder Kartonbahn 1 zu Wickelrollen 2 dargestellt, bei der die in den Figuren 1 bis 6 dargestellte Walze als Tragwalze oder als Druckwalze eingesetzt werden kann. Eine Tragwalzen-Wickelmaschine enthält zwei angetriebene Tragwalzen 3, 4, auf denen die Wickelrollen 2 beim Aufwickeln koaxial und fluchtend aufgereiht aufliegen und die somit das gesamte Wickelrollengewicht tragen. Die Papier- oder Kartonbahn 1 wird bevorzugt von unten, die einlaufseitige Tragwalze 4 teilweise umschlingend durch den Spalt zwischen den Tragwalzen 3, 4 geführt und läuft im Nip zwischen der einlaufseitigen Tragwalze 4 und den Wickelrollen 2 auf diese auf.

Eine oder beide Tragwalzen 3, 4 der Tragwalzen-Wickelmaschine sind als Walze nach der Erfindung ausgestaltet. Bevorzugt wird die Walze nach der Erfindung als auslaufseitige Tragwalze 3 eingesetzt, die gegenüber der einlaufseitigen Tragwalze 4 so angeordnet ist, daß ihre Kontaktlinie zur Wickelrolle (Nip 5) in gleicher Höhe oder tiefer als die Kontaktlinie zwischen der anderen Wickelrolle 4 und der Wickelrolle verläuft. Die Tragwalze 3 trägt somit den gleichen oder größeren Anteil des Gewichts der Wickelrollen 2. Zusätzlich kann auch die einlaufseitige Tragwalze 4 als erfindungsgemäße Walze ausgestaltet sein.

Oben auf den Wickelrollen 2 liegt eine sich über die Arbeitsbreite der Wickelmaschine, i.e. die axiale Länge der Tragwalzen 3, 4, erstreckende Druckwalze 6 auf, die zu Beginn der Aufwicklung die Wickelrollen 2 gegen die Tragwalzen 3, 4 drückt, wenn das Wickelrollengewicht für die gewünschte Wickelhärte noch nicht ausreicht.

In den Figuren 1 bis 6 ist der Aufbau einer erfindungsgemäßen Walze beim Einsatz als Trag- oder Stützwalze 3 detaillierter dargestellt. Als Trag- oder Stützwalze 3 weist sie eine axiale Länge auf, die der maximalen Breite der zu verarbeitenden Papier- oder Kartonbahn 1 entspricht, die bis zu 10 m betragen kann; ihr Durchmesser beträgt zwischen 500 mm und 1500 mm. Die Trag- oder Stützwalze 3 nach der Erfindung besteht aus einem hohlzylinderförmigen Tragkörper 7 aus einem festen Material, insbesondere aus Stahl, der ausreichend stabil gestaltet ist, um verbiegungsfrei die durch die auf- oder anliegenden Wickelrollen 2 wirkenden Kräfte abstützen zu können. An beiden Stirnseiten des Tragkörpers 7 sind Wellenzapfen 8 befestigt, mit denen die Walze 3 im Gestell der Wickelmaschine gelagert wird. Ein Wellenzapfen 8 jeder Trag- oder Stützwalze 3 ist mit einem Drehantrieb verbunden, mit dem die Walze 3 um ihre Längsachse gedreht wird, um die auf- oder anliegenden Wickelrollen 2 zum Aufwickeln zu drehen.

Auf die äußere Mantelfläche des Tragkörpers 7 ist eine Schicht 9 aus einem zelligen, eine Vielzahl von mit einem Gas, insbesondere Luft, gefüllte Poren aufweisenden und daher kompressiblen Kunststoffmaterial aufgebracht, das ein Kompressionsmodul K von weniger als 10 MPa aufweist. Wichtig ist, daß eine große Anzahl relativ kleiner Poren über das Volumen der Schicht 9 gleichmäßig verteilt ist. Bevorzugt ist die Porengröße kleiner als 5 mm, als besonders vorteilhaft hat sich eine Porengröße zwischen 0,05 mm und 1 mm gezeigt. Die Poren sind in der Schicht 9 teilweise offen - also miteinander verbunden -, teilweise in sich geschlossen. Der Anteil der offenen Poren beträgt 30 % bis 70 %, vorzugsweise ca. 50 %. Das Verhältnis der offenen Poren zu den geschlossenen Poren bestimmt sowohl die Kompressibilität, als auch die Fähigkeit der Schicht, im Inneren entstehende Wärme abzuleiten, um unerwünschte Überhitzungen zu vermeiden.

Vorzugsweise wird für die Schicht 9 ein durch Schäumen hergestelltes zelliges Elastomer, insbesondere Polyurethan, eingesetzt, das ein Kompressionsmodul κ von 1 MPa bis 5 MPa aufweist. Die radial gemessene Dicke der Schicht 9 beträgt mindestens 10 mm, bevorzugt zwischen 10 mm und 40 mm, im Beispiel ca. 25 mm. Die Dichte des Materials der Schicht 9 mit den Poren beträgt weniger als 800 kg/m³, bevorzugt zwischen 350 und 650 kg/m³. Nach einer bevorzugten Ausführungsform weist die Schicht 9 eine nach Shore-A gemessene Härte zwischen 15 und 60 auf. Die Walze ist somit auf ihrer Außenfläche relativ weich, um beim Anliegen einer Wickelrolle einen relativ breiten Nip zu bilden.

In den Figuren 3 bis 5 sind verschiedene Möglichkeiten dargestellt, die kompressible Schicht 9 auf den Tragkörper 7 anzuordnen:

Bei der Ausführungsform nach Figur 3 befindet sich auf der äußeren Mantelfläche des Tragkörpers 7 ausschließlich eine Schicht 9 aus kompressiblem Material, vorzugsweise einem zelligen Elastomer. Die Dicke der Schicht 9 beträgt 10 mm bis 40 mm.

In die äußere Oberfläche der Schicht 9 sind eine Vielzahl von umlaufenden, in Figur 3 nicht dargestellten Nuten mit Abstand voneinander eingearbeitet, falls das Einwickeln von Luft in einer Wickelrolle 2 vermieden oder eine zu große Lärmentwicklung beim Aufwickeln gemindert werden soll.

Bei der Ausführungsform nach Figur 4 befindet sich zwischen der kompressiblen Schicht 9 und dem Tragkörper 7 eine harte Grundschicht 10 aus einem inkompressiblen Material, vorzugsweise Gummi, die rutschfest mit dem Tragkörper 7 verbunden ist. Die rutschfeste Bindung kann z. B. durch Vulkanisieren erreicht werden. Um eine verschleißfeste äußere Laufschicht 11 zu bilden, ist außen auf der kompressiblen Schicht 9 eine weitere elastische Schicht befestigt, die erforderlichenfalls genutet ist.

Figur 5 zeigt eine Ausführungsform mit umlaufenden Nuten 12 in einer verschleißfesten äußeren Schicht 11. Die kompressible Schicht 9 ist ohne Zwischenschicht direkt auf dem Tragkörper 7 befestigt.

Bei den Ausführungsformen nach Figur 4 und 5 mit einer zusätzlichen elastischen, jedoch inkompressiblen Laufschicht 11 ist es wichtig, daß deren Aufbau und Eigenschaften so gewählt sind, daß sie als reine Schutzschicht die Verformbarkeit, insbesondere die Kompressiblilität der Mantelfläche der Trag- oder Stützwalze 3 unter der Last einer Wickelrolle 2 nicht wesentlich beeinflußt. Um ihren Einfluß auf die Verformbarkeit zu vermindern, kann die äußere Laufschicht 11 durch quer zu den Nuten 12 verlaufende Einschnitte geschwächt werden.

Figur 6 zeigt die bevorzugte Ausführungsform einer erfindungsgemäßen Trag- oder Stützwalze, bei der die kompressible Schicht 9 aus einzelnen Ringen 13 besteht. Die Ringe 13 mit einer Breite in Achsrichtung der Walze von 50 mm bis 500 mm sind entweder unmittelbar aufeinanderfolgend oder mit so geringem Abstand voneinander angeordnet, daß der Spalt zwischen zwei Ringen 13 keine Markierungen auf den Wickelrollen 2 verursacht. Falls ein Abstand zwischen den Ringen 13 vorhanden ist, beträgt dieser bevorzugt 5 mm bis 30 mm. Bevorzugt werden Ringe 13 verwendet, die einen um die gewünschte Dicke der Schicht 9 größeren und einen etwas geringeren Innendurchmesser als der Außendurchmesser des Tragkörpers 7 aufweisen. Die Ringe 13 werden nacheinander mit durch Dehnung aufgeweitetem Innendurchmesser auf den Tragkörper 7 aufgeschoben, so daß sie anschließend unter Spannung auf den Tragkörper 7 sitzen. Die Spannung gewährleistet einen rutschfesten Sitz der Ringe 13 auf dem Tragkörper 7. Ein ausreichend fester Sitz kann beispielsweise auch dadurch erreicht werden, daß die Ringe 13 formschlüssig oder durch Verkleben oder Verklemmen auf dem Tragkörper 7 befestigt werden. Die Ringe 13 werden parallel voneinander so auf dem Tragkörper 7 angeordnet, daß ihre Stirnflächen entweder senkrecht oder schräg zur Walzenachse verlaufen. Bei der zweiten Variante bilden die Ringe 13 eine Quasi-Schraubenlinie mit dem Vorteil, daß ein Spalt zwischen den Ringen 13 beim Drehen permanent seine axiale Position variiert und so Markierungen auf einer anliegenden Wickelrolle vermieden werden.

Eine andere Möglichkeit, die kompressible Schicht 9 auf dem Tragkörper 7 aufzubringen, besteht darin, ein kompressibles Bandmaterial schraubenlinienförmig auf dem Tragkörper 7 aufzuwickeln. Der rutschfeste Sitz der Schicht 9 kann mit den vorstehend beschriebenen Techniken erreicht werden, z. B. durch Aufwickeln des Bandes in vorgespanntem Zustand. Die Walze besteht dann aus einem Tragkörper 7 mit einer kompressiblen Schicht 9 aus einem schraubenlinienförmig aufgebrachten bandförmigen Material.

Der vorteilhafte Einfluß einer Trag- oder Stützwalze 3 gegenüber bekannten Trag- oder Stützwalzen 14 mit einer elastischen, jedoch inkompressiblen Mantelfläche (z. B. aus Vollgummi) wird in den Figuren 7 und 8 erläutert:

Figur 7 zeigt eine Tragwalzen-Wickelmaschine nach dem Stand der Technik, bei der die auslaufseitige Tragwalze 14 eine elastische, jedoch inkompressible Mantelfläche aufweist. Unter der Auflagelast der Wickelrolle 2 verformt sich die Tragwalze 14 im Nip 5 elastisch. Das ausweichende elastische Material bildet an beiden Enden des Nips 5 Wülste 15, die radial gegenüber der übrigen Mantelfläche hervorstehen. Die Wülste 15 an dem die Wickelhärte wesentlich beeinflussenden Nip 5 vergrößern den wirksamen Radius der Tragwalze 14, so daß die äußerste Lage der Wickelrolle 2 in diesem Bereich beschleunigt wird. Diese Beschleunigung vergrößert die sogenannte nipinduzierte Dehnung der äußeren Lage, d. h. die Wickelhärte steigt an. Der durch die elastische äußere Schicht beabsichtigte positive Effekt, durch eine Verbreiterung des Nips 5 den Auflagedruck und damit die vom Auflagedruck abhängige Wickelhärte zu senken, wird entscheidend vermindert und kann sogar ins Gegenteil verkehrt werden.

Figur 8 stellt die Verhältnisse beim Aufwickeln mit einer Tragwalzen-Wickelmaschine unter Verwendung einer erfindungsgemäßen Tragwalze 3 dar:

Unter dem Auflagegewicht der Wickelrollen 2 wird die kompressible Schicht 9 komprimiert, ihr Volumen verringert sich. Es entsteht ein breiter Nip 5 ohne Wülste oder mit vemachlässigbar kleinen Wülsten an beiden Enden. Der Auflagedruck auf der Tragwalze 3 sinkt aufgrund des verbreiterten Nips 5 ab, und die nipinduzierte Dehnung der äußersten Lage auf der Wickelrolle 2 wird reduziert. Gegenüber den bekannten Wickelmaschinen kann somit bei gleichem Auflagegewicht pro Meter Walzenlänge mit geringerer Wickelhärte aufgewickelt werden. Dies ermöglicht das Aufwickeln von Wickelrollen mit größerem Enddurchmesser, ohne daß die Papier- oder Kartonbahn beschädigt wird oder in der Wickelrolle 2 Wickelfehler auftreten.

Der Einsatz einer erfindungsgemäßen Walze ist nicht auf den Einsatz als Tragwalze in - Tragwalzen-Wickelmaschinen beschränkt, sondern sie kann auch vorteilhaft bei anderen Wickelmaschinentypen als an den Wickelrollen unter Druck anliegende Kontaktwalze eingesetzt werden, um Wickelrollen mit großem Durchmesser und hoher Qualität bei großer Produktionsgeschwindigkeit herzustellen. Insbesondere ist ihr Einsatz als Stützwalze in sogenannten Stützwalzen-Wickelmaschinen vorteilhaft, bei denen beidseits einer zentralen Stützwalze Wickelstationen in zwei Wickellinien angeordnet sind, denen die Einzelbahnen wechselweise zugeführt werden. Jede Wickelrolle wird - wie z. B. in der DE-PS 36 29 024 beschrieben - von zwei an Wickelböcken der Wickelstationen gelagerten Führungsköpfen gehalten, die einen Teil des Wickelrollengewichts aufnehmen. Den restlichen Teil nimmt die zentrale Stützwalze auf, an der jede Wickelrolle anliegt.

Beim Einsatz als Druckwalze, die in den Figuren 7 und 8 mit der Bezugsziffer 6 versehen ist, ist bei kleinen axialen Längen die Walze entsprechend den Figuren 1 bis 6 in der vorstehend beschriebenen Weise aufgebaut. Da Druckwalzen frei drehbar gelagert und nicht angetrieben sind, greift an den Wellenzapfen 8 kein Drehantrieb an. Bei Druckwalzen mit großer axialer Länge, wie sie z. B. bei Tragwalzen-Wickelmaschinen eingesetzt werden, baut sich die Druckwalze bevorzugt aus einzeln drehbar gelagerten Segmenten auf, um eine unabhängige Drehbarkeit der einzelnen Segmente zu ermöglichen. Druckwalzen haben Durchmesser, die im Bereich von 200 bis 400 mm liegen, also üblicherweise geringere Durchmesser als Trag- oder Stützwalzen.

## Patentansprüche

1. Trag-, Stütz- oder Druckwalze für eine Wickelmaschine, insbesondere zum Aufwickeln von Papier- oder Kartonbahnen (1), mit einem hohlzylinderförmigen Tragkörper (7) aus einem festen Material, auf dessen Mantel eine verformbare Schicht aus einem zelligen Kunststoffmaterial mit einer Vielzahl von gleichmäßig verteilen Poren aufgebracht ist, **dadurch gekennzeichnet,** daß das zellige Kunststoffmaterial ein Kompressionsmodul κ von weniger als 10 MPa aufweist und daß die Poren in der Schicht (9) teilweise offen und teilweise in sich geschlossen sind.

2. Walze nach Anspruch 1, **dadurch gekennzeichnet,** daß die Schicht (9) aus einem zelligen Elastomer, insbesondere Polyurethan, mit einem Kompressionsmodul zwischen 1 MPa und 5 MPa besteht.

3. Walze nach Anspruch 1 oder 2, **dadurch gekennzeichnet,** daß die Größe der Poren weniger als 5 mm, bevorzugt zwischen 0,05 mm und 1 mm, beträgt.

4. Walze nach einem der Ansprüche 1 bis 3, **dadurch gekennzeichnet,** daß der Anteil der offenen Poren 30 % bis 70 %, vorzugsweise ca. 50 % beträgt.

5. Walze nach einem der Ansprüche 1 bis 4, **dadurch gekennzeichnet,** daß die Schicht (9) eine Härte zwischen 15 und 60 Shore-A aufweist.

6. Walze nach einem der Ansprüche 1 bis 5, **dadurch gekennzeichnet,** daß die Dicke der Schicht (9) mindestens 10 mm, bevorzugt zwischen 10 mm und 40 mm beträgt.

7. Walze nach einem der Ansprüche 1 bis 6, **dadurch gekennzeichnet,** daß außen auf die kompressible Schicht (9) eine verschleißfeste, elastische Laufschicht (11) aufgebracht ist.

8. Walze nach einem der Ansprüche 1 bis 7, **dadurch gekennzeichnet,** daß die äußerste Mantelschicht (9, 11) Nuten (12) aufweist.

9. Walze nach einem der Ansprüche 1 bis 8, **dadurch gekennzeichnet,** daß zwischen der kompressiblen Schicht (9) und dem Tragkörper (7) eine harte Grundschicht (10) aus einem inkompressiblen Material angeordnet ist, die rutschfest mit dem Tragkörper (7) verbunden ist.

10. Walze nach einem der Ansprüche 1 bis 9, **dadurch gekennzeichnet**, daß die kompressible Schicht (9) aus einzelnen Ringen (13) zusammengesetzt ist.

11. Walze nach Anspruch 10, **dadurch gekennzeichnet,** daß die Ringe (13) mit einem Abstand von 5 mm - 50 mm voneinander angeordnet sind.

12. Walze nach Anspruch 10 oder 11, **dadurch gekennzeichnet,** daß die Stirnflächen der Ringe (13) schräg zur Walzenachse verlaufen.

13. Walze nach einem der Ansprüche 1 bis 9, **dadurch gekennzeichnet,** daß die kompressible Schicht (9) aus einem schraubenlinienförmig aufgebrachten bandförmigen Material besteht.

14. Wickelmaschine zum Aufwickeln von Papier- oder Kartonbahnen (1), mit einer oder mehreren Trag- oder Stützwalzen (3, 4) und/oder Druckwalzen (6), **dadurch gekennzeichnet,** daß als Trag- oder Stützwalze (3, 4) und/oder Druckwalze (6) eine Walze gemäß einem oder mehrerer der Ansprüche 1 bis 13 verwendet wird.

15. Tragwalzen-Wickelmaschine nach Anspruch 14 mit zwei das Wickelrollengewicht tragenden Tragwalzen (3, 4), wobei eine der beiden Tragwalzen (3, 4), bevorzugt die auslaufseitige, nicht von der Bahn (1) umschlungene Tragwalze (3) so angeordnet ist, daß ihre Kontaktlinie (5) mit den Wickelrollen (2) tiefer verläuft als die Kontaktlinie der anderen Tragwalze (4), **dadurch gekennzeichnet,** daß zumindest die Tragwalze (3) mit tiefer verlaufender Kontaktlinie (5) gemäß einem oder mehreren der Ansprüche 1 bis 13 aufgebaut ist.

## Claims

1. Carrying, supporting or pressing roller for a winding machine, in particular for winding paper or cardboard webs (1), with a hollow-cylindrical carrying body (7) which is made from rigid material and to the casing of which is applied a deformable layer consisting of a cellular plastic having a multiplicity of uniformly distributed pores, characterized in that the cellular plastic has a compression modulus k of less than 10 MPa, and in that the pores in the layer (9) are partially open and partially closed on themselves.

2. Roller according to Claim 1, characterized in that the layer (9) consists of a cellular elastomer, in particular polyurethane, with a compression modulus between 1 MPa and 5 MPa.

3. Roller according to Claim 1 or 2, characterized in that the size of the pores is less than 5 mm, preferably between 0.05 mm and 1 mm.

4. Roller according to one of Claims 1 to 3, characterized in that the proportion of open pores is 30% to 70%, preferably about 50%.

5. Roller according to one of Claims 1 to 4, characterized in that the layer (9) has a hardness of between 15 and 60 Shore A.

6. Roller according to one of Claims 1 to 5, characterized in that the thickness of the layer (9) is at least 10 mm, preferably between 10 mm and 40 mm.

7. Roller according to one of Claims 1 to 6, characterized in that a wear-resistant elastic running layer (11) is applied to the outside of the compressible layer (9).

8. Roller according to one of Claims 1 to 7, characterized in that the outermost casing layer (9, 11) has grooves (12).

9. Roller according to one of Claims 1 to 8, characterized in that between the compressible layer (9) and the carrying body (7) is arranged a hard base layer (10) which consists of an incompressible material and which is connected to the carrying body (7) in a non-slip manner.

10. Roller according to one of Claims 1 to 9, characterized in that the compressible layer (9) is composed of individual rings (13).

11. Roller according to Claim 10, characterized in that the rings (13) are arranged at a distance of 5 mm - 50 mm from one another.

12. Roller according to Claim 10 or 11, characterized in that the end faces of the rings (13) run obliquely to the roller axis.

13. Roller according to one of Claims 1 to 9, characterized in that the compressible layer (9) consists of a helically applied tape-like material.

14. Winding machine for winding paper or cardboard webs (1), with one or more carrying or supporting rollers (3, 4) and/or pressing rollers (6), characterized in that a roller according to one or more of Claims 1 to 13 is used as carrying or supporting roller (3, 4) and/or pressing roller (6).

15. Carrying-roller winding machine according to Claim 14, with two carrying rollers (3, 4) carrying the weight of the winding roll, with one of the two carrying rollers (3, 4), preferably the carrying roller (3) located on the exit side and not looped by the web (1), being arranged in such a way that its line of contact (5) with the winding rolls (2) is lower than the line of contact of the other carrying roller (4), characterized in that at least the carrying roller (3) with the lower line of contact (5) is constructed according to one or more of Claims 1 to 13.

## Revendications

1. Rouleau porteur, d'appui ou presseur pour un enrouleur, en particulier pour enrouler des bandes de papier ou de carton (1), avec un corps porteur (7) de forme cylindrique creuse en matériau solide, sur l'enveloppe duquel est appliquée une couche déformable de matériau plastique cellulaire ayant une pluralité de pores répartis uniformément, caractérisé en ce que le matériau plastique cellulaire présente un module de compression κ inférieur à 10 Mpa et en ce que les pores de la couche (9) sont partiellement ouverts et partiellement refermés sur eux-mêmes.

2. Rouleau selon la revendication 1, caractérisé en ce que la couche (9) se compose d'un élastomère cellulaire, en particulier du polyuréthanne, avec un module de compression entre 1 Mpa et 5 Mpa.

3. Rouleau selon la revendication 1 ou 2, caractérisé en ce que la grosseur des pores est inférieure à 5mm, de préférence est comprise entre 0,05 mm et 1 mm.

4. Rouleau selon l'une quelconque des revendications 1 à 3, caractérisé en ce que la proportion des pores ouverts est de 30% à 70%, de préférence d'environ 50%.

5. Rouleau selon l'une quelconque des revendications 1 à 4, caractérisé en ce que la couche (9) présente une dureté entre 15 et 60 Shore-A.

6. Rouleau selon l'une quelconque des revendications 1 à 5, caractérisé en ce que l'épaisseur de la couche (9) vaut au moins 10 mm, de préférence entre 10 mm et 40 mm.

7. Rouleau selon l'une quelconque des revendications 1 à 6, caractérisé en ce qu'à l'extérieur de la couche compressible (9) est appliquée une couche de portée (11) élastique résistante à l'usure.

8. Rouleau selon l'une quelconque des revendications 1 à 7, caractérisé en ce que la couche d'enveloppe la plus externe (9, 11) présente des rainures (12).

9. Rouleau selon l'une quelconque des revendications 1 à 8, caractérisé en ce qu'entre la couche compressible (9) et le corps porteur (7) est disposée une couche de base dure (10) en matériau incompressible, qui est connectée au corps porteur (7) de manière antidérapante.

10. Rouleau selon l'une quelconque des revendications 1 à 9, caractérisé en ce que la couche compressible (9) se compose d'anneaux individuels (13).

11. Rouleau selon la revendication 10, caractérisé en ce que les anneaux (13) sont disposés avec un écart de 5 mm à 50 mm les uns des autres.

12. Rouleau selon la revendication 10 ou 11, caractérisé en ce que les faces frontales des anneaux (13) s'étendent en biais par rapport à l'axe du rouleau.

13. Rouleau selon l'une quelconque des revendications 1 à 9, caractérisé en ce que la couche compressible (9) se compose d'un matériau en forme de bande appliqué en hélice.

14. Enrouleur pour enrouler des bandes de papier ou de carton (1), avec un ou plusieurs rouleaux porteurs ou d'appui (3, 4) et/ou rouleaux presseurs (6), caractérisé en ce qu'on utilise en tant que rouleau porteur ou d'appui (3, 4) et/ou rouleau presseur (6) un rouleau selon l'une ou plusieurs des revendications 1 à 13.

15. Enrouleur à rouleaux porteurs selon la revendication 14, avec deux rouleaux porteurs (3, 4) portant le poids des rouleaux d'enroulement, l'un des deux rouleaux porteurs (3, 4), de préférence le rouleau porteur (3) du côté de la sortie, non entouré par la bande (1), est disposé de telle sorte que sa ligne de contact (5) avec les rouleaux d'enroulement (2) s'étend plus profondément que la ligne de contact de l'autre rouleau porteur (4), caractérisé en ce qu'au moins le rouleau porteur (3) avec la ligne de contact (5) s'étendant plus profondément est fabriqué selon une ou plusieurs des revendications 1 à 13.
